# EUROPÄISCHE PATENTANMELDUNG

(11) **EP 4 768 206 A1**
(43) Veröffentlichungstag der Anmeldung: **01.07.2026**
(21) Anmeldenummer: 25227800.7
(22) Anmeldetag: 30.12.2025
(51) Int. Cl.: B26D 7/01, B26D 7/22, B26D 1/143, B26D 3/16, B26D 7/06, B26D 7/18

(54) **PRODUKTHALTER**

(30) Priorität: 30.12.2024 DE 102024139928
(71) Anmelder: Schindler Holding GmbH & Co KG, 73655 Plüderhausen (DE)
(72) Erfinder: Kraus, Bernhard, 73434 Aalen - Dewangen (DE)
(74) Vertreter: Patentanwaltzkanzlei Hutzelmann

(57) **Zusammenfassung**

Produkthalter (1, 21, 81) insbesondere für mit einem Slicer aufzuschneidende Waren (2), wobei der Produkthalter (1, 21, 81) mit einer Vielzahl von Krallen (4) versehen ist.

## Beschreibung

Die Erfindung bezieht sich auf einen Produkthalter insbesondere für mit einem Slicer aufzuschneidende Waren. Produkthalter für Slicer dienen dazu, Produktstangen, das heisst Lebensmittelstangen sicher zu halten und eine präzise Bewegung beim Aufschneiden dieser Stangen mit einem Schneidmesser, das Bestandteil des Slicers ist, sicherzustellen. Der Produkthalter greift dabei das vom Schneidmesser abgewandte, hintere Ende der Produktstange möglichst fest, so daß eine stabile Verbindung während des Aufschneidevorganges besteht. Die Produktstange vermag damit nur noch eine durch den Produkthalter bzw. das Schneidmesser definierte Vorschub- und/oder Rückzugsbewegung auszuführen.

Es sind verschiedene Produkthalter bekannt. Neben Vakuumhaltern sind auch mechanische Produkthalter bekannt, die Krallen aufweisen. Die Krallen sind dabei in der Regel aus wenigstens teilweise konisch verlaufendem Rundmaterial gefertigt und auf einer Schwenkwelle aufgereiht. Die Krallen werden in das zu haltende Produkt geschwenkt um einen Formschluß zu erzeugen, wodurch die Produktstange gehalten wird. Der Schwenkradius dieser bekannten Krallen ist relativ groß, so daß ein vergleichsweise großes End- bzw. Reststück des Produktes aufgrund der darin eingreifenden Krallen nicht genutzt werden kann. Der Schwenkradius beträgt dabei in der Regel zwischen zwölf und vierundzwanzig Millimetern. Dieses Endstück mit einer Dicke im Bereich zwischen vierzehn und sechsundzwanzig Millimetern kann nicht verarbeitet, das heisst aufgeschnitten werden und stellt somit einen Produktionsverlust dar. Aufgrund dessen, daß die Krallen nicht in Kontakt mit dem Schneidmesser kommen dürfen ist der Produktverlust immer etwas größer wie die Eindringtiefe der Krallen, die durch den Schwenkradius definiert ist.

Zudem lassen sich gerundete Enden oder Wurstenden mit dem bekannten Wurstzipfel in der Regel nicht spannen. Daher müssen diese Produktstangen zunächst besäumt werden um das Einspannen zu ermöglichen. Dies stellt einen zusätzlichen Produktverlust dar.

Daher liegt der Erfindung die Aufgabe zugrunde, einen Produkthalter vorzuschlagen, der das Produkt beim Aufschneiden sicher zu halten vermag und dabei dennoch die Größe des verbleibenden Endstückes minimiert.

Erfindungsgemäß hat es sich als sehr vorteilhaft erwiesen, wenn einer Vielzahl von Krallen versehen ist.

Dadurch, daß nicht nur wenige, sondern eine Vielzahl von Krallen vorgesehen sind, kann die Eindringtiefe der einzelnen Krallen verringert und trotzdem ein sicherer halt gewährleistet werden.

Dabei hat es sich als sehr vorteilhaft erwiesen, wenn eine Platte vorgesehen ist, welche sich an die aufzuschneidende Ware anzulegen vermag.

Die Platte stellt eine definierte Position zwischen Produktstange und Produkthalter in Längsrichtung der Produktstange sicher.

Ebenfalls sehr vorteilhaft ist es in diesem Zusammenhang, wenn die Platte mindestens eine Öffnung aufweist, wobei eine zentrale und/oder mehrere entlang der Außenkontur der Platte ausgerichtete wenigstens teilweise umlaufend angeordnete Öffnungen und/oder Vertiefungen vorgesehen sein können.

In eine zentrale Öffnung kann eine Rundung der Produktstange oder ein Wurstzipfel aufgenommen werden, so daß ein vorangehendes Besäumen nicht notwendig ist und die Produktverluste verringert werden können.

Erfindungsgemäß hat es sich auch als sehr vorteilhaft erwiesen, wenn die Krallen durch Öffnungen durch die Platte hindurchragend angeordnet sind.

Die durch die Platte hindurchragenden Krallen greifen in die Produktstange ein. Zum Entfernen des Produktstangenrestes können die Krallen öffnen und sich in die Platte zurückziehen.

Äußerst vorteilhaft ist es gemäß einer Ausgestaltung der Erfindung, wenn mindestens zwei gegeneinander ausgerichtete Krallen vorgesehen sind.

Zwischen gegeneinander gerichteten Krallen wird die Produktstange eingeklemmt und sicher gehalten.

Gemäß einer Weiterbildung der Erfindung ist es auch sehr vorteilhaft, wenn die Krallen einen zumindest annähernd parallel zur Platte ausgerichteten Anteil aufweisen, wobei dieser Anteil einen Anstellwinkel gegenüber der Platte aufweisen kann.

Durch eine solche Ausgestaltung der Krallen können sich diese in die Produktstange eingraben und verkrallen. Der Anstellwinkel kann je nach zu verarbeitendem Produkt gewählt werden. Kleine Anstellwinkel zeigen die besten Eindring- und Halteeigenschaften. Dabei haben sich Anstellwinkel gegenüber der Platte von kleiner als 30° sehr vorteilhaft erwiesen. Bei vielen Produkten haben sich Anstellwinkel kleiner 20° als besonders vorteilhaft erwiesen und beste Eigenschaften hinsichtlich Eindringverhalten der Krallen in das Produkt und hinsichtlich Haltekräften der Produktstange zum Produkthalter hin gezeigt. Zudem werden die Endstückdicken durch kleine Anstellwinkel minimiert.

Dabei hat es sich als sehr vorteilhaft erwiesen, wenn die Krallen an ihrem der Ware zugewandten Ende verjüngt, angeschliffen oder geschärft ausgebildet sind und/oder daß dieses Ende konturiert ausgebildet ist.

Damit dringen die Krallen sehr gut in die Produktstange ein. So können die Krallenenden beispielsweise spitz zulaufen. Auch andere, beispielsweise flache oder konkave Formen sind denkbar.

Äußerst vorteilhaft ist es gemäß einer Fortbildung der Erfindung auch, wenn die Krallen aus Blech, Federstahl oder einem anderen geeigneten Material gefertigt sind.

Neben den metallischen Krallen sind auch solche aus Kunststoffen denkbar. Je nach Festigkeit und Widerstandsfähigkeit der Produktstange können unterschiedliche Krallen eingesetzt werden. Und zwar nicht nur hinsichtlich Material, sondern auch hinsichtlich Form und Abmessungen.

Weiterhin hat es sich als sehr vorteilhaft erwiesen, wenn die Krallen an ihrem von der Ware abgewandten Ende fixiert sind.

Die Fixierung sorgt nicht nur für eine definierte Position in Längsrichtung, sondern bildet auch einen Dreh- bzw. Anschlagpunkt für die Klemmbewegung in Querrichtung.

Äußerst vorteilhaft ist es gemäß einer weiteren Ausgestaltung der Erfindung auch, wenn eine oder mehrere Kulissenplatten vorgesehen sind, welche die Krallen relativ zueinander zu bewegen vermögen, wobei die Kulissenplatte mit der Platte identisch sein kann.

Durch eine entsprechend ausgestaltete Kulissenplatte werden die der Produktstange zugewandten Enden der Krallen aufeinander zu bzw. voneinander weg bewegt. Es ist dabei denkbar, um definierte Bewegungen der freien Enden der Krallen zu ermöglichen, daß mehrere zusammenwirkende Kulissenplatten vorgesehen sind. In der Regel ist jedoch eine Kulissenplatte ausreichend.

Dabei ist es sehr vorteilhaft, wenn die Kulissenplatte relativ zum fixierten Ende der Krallen bewegt wird.

Hierdurch wird die Querbewegung erzeugt.

Äußerst vorteilhaft ist es, wenn die Kulissenplatte derart ausgebildet ist, daß die freien Enden der Krallen bei Bewegung der Kulissenplatte zum fixierten Ende der Krallen hin aufeinander zu bewegt werden.

Dabei ist es denkbar, daß sich die Krallen bei der Rückwärtsbewegung in der Kulissenplatte versenken. Auch denkbar ist es, daß die Kulissenplatte durch die Produktstange verschoben wird und so die Klemmung initiiert. Das bedeutet, daß durch die Bewegung der Kulissenplatte zum fixierten Ende der Krallen hin, eine Klemmung der Produktstange erzeugt wird. Bei Bewegung der Kulissenplatte in der Gegenrichtung wird die Klemmung gelöst und der Produktstangenrest frei gegeben.

Ebenfalls sehr vorteilhaft ist es erfindungsgemäß, wenn die Kulissenplatte derart ausgebildet ist, daß die freien Enden der Krallen bei Bewegung der Kulissenplatte vom fixierten Ende der Krallen weg aufeinander zu bewegt werden.

Dies ist die umgekehrte Bewegungsrichtung. Die Kulisse kann dabei in der Regel einfacher ausgestaltet werden. Durch die Bewegung der Kulissenplatte vom fixierten Ende der Krallen weg, wird eine Klemmung der Produktstange erzeugt. Bei Bewegung der Kulissenplatte in der Gegenrichtung wird die Klemmung gelöst und der Produktstangenrest frei gegeben.

Äußerst vorteilhaft ist es, wenn ein Aktuator, vorzugsweise ein Pneumatikzylinder zum Bewegen der Kulissenplatte vorgesehen ist.

Durch den Aktuator kann die Klemmung sehr genau gesteuert werden.

Ebenfalls sehr vorteilhaft ist es erfindungsgemäß, wenn ein oder mehrere Sensoren, insbesondere Kontaktschalter oder dergleichen vorgesehen sind.

Über Sensoren lassen sich verschiedene Daten erheben und überwachen. Denkbar ist beispielsweise ein Temperatursensor, der sich auf die Warenstange auflegt oder in diese einzudringen vermag. Dadurch wird die Temperatur der zu verarbeitenden Waren überwacht. Ein Kontaktschalter kann beispielsweise den Aktuator steuern. Trifft beispielsweise die Produktstange auf den Produkthalter, wird durch den Kontaktschalter der Aktuator aktiviert und die Produktstange geklemmt.

Gemäß einer weiteren Fortbildung der Erfindung ist es auch sehr vorteilhaft, wenn mehere Krallen wenigstens annähernd umlaufend um die Platte angeordnet sind.

Damit erfolgt eine allseitige Klemmung, die sehr widerstandsfähig ist. Auch ist eine mehrreihige Klemmung in Abstimmung auf das Ende der Produktstange vorgesehen werden.

Dabei hat es sich als besonders vorteilhaft erwiesen, wenn die Krallen ein Rechteck, einen Kreis oder dergleichen einschließen.

Neben Kreisen und Rechtecken bzw. Quadraten sind auch Ovale oder Spiralen denkbar.

Sehr vorteilhaft ist es erfindungsgemäß, wenn ein Ausstoßer vorgesehen ist, der mit einem Aktuator gekoppelt sein kann.

Damit wird es ermöglicht, Produktreste nach dem Aufschneiden einer Produktstange vom Produkthalter zu entfernen, das heisst auszustoßen. Ein solcher Ausstoßer ist meist zentral angeordnet. Andere Anordnungen sind denkbar, auch in Kombination mit einem mehrfachen Ausstoßer. Ebenso denkbar ist es, daß die Kulissen- oder Anschlagplatte selbst als Ausstoßer dient.

Weiterhin hat es sich als sehr vorteilhaft erwiesen, wenn die Platte mit einem Aktuator ausgerüstet ist.

Durch einen Aktuator kann die Platte beispielsweise als Ausstoßer zum Ausstoßen eines Produktrestes genutzt werden.

Erfindungsgemäß ist es auch sehr vorteilhaft, wenn Kulissenscheiben und/oder Umlenkhebel vorgesehen sind, welche die Bewegung der Krallen und/oder der Platte und/oder der Kulissenplatte definieren.

Hierdurch erhält man einen direkte Verbindung mehrerer Bewegungen.

Sehr vorteilhaft ist es auch, wenn der Produkthalter im wesentlichen die Stirnfläche des zu haltenden Produktes einnimmt.

Die Stirnfläche definiert die gesamte zur Klemmung zur Verfügung stehende Fläche. Dabei kann der Produkthalter in Kontakt mit im wesentlichen der gesamten Stirnfläche des zu haltenden Produktes treten. Wichtig ist dabei jedoch, daß die Krallenenden einen möglichst großen Flächenbereich der Stirnfläche umfassen und so die Klemmung auf die Stirnfläche verteilt und damit stabilisiert wird.

Damit kann eine sehr gute Klemmung und Fixierung sichergestellt werden.

Erfindungsgemäß besonders vorteilhaft ist es, wenn der Produkthalter hygienisch und leicht reinigbar ausgebildet ist.

Gerade beim Einsatz im Lebensmittelbereich ist Hygiene eine wesentliche Eigenschaft. Durch die leichte Reinigbarkeit ist diese sichergestellt.

Im folgenden wird die Erfindung anhand dreier Ausführungsbeispiele veranschaulicht.

Dabei zeigen:
- Fig. 1: einen erfindungsgemäßen Produkthalter im geöffneten Zustand,
- Fig. 2: denselben Produkthalter im geschlossenen Zustand,
- Fig. 3: einen erfindungsgemäßen Produkthalter für Produktstangen mit gerundetem Ende im geöffneten Zustand,
- Fig. 4: denselben Produkthalter im geschlossenen Zustand,
- Fig. 5: ein Schaubild dieses Produkthalters,
- Fig. 6: ein Schaubild eines für eckige Produkte geeigneten Produkthalters im geöffneten Zustand,
- Fig. 7: ein Schaubild dieses Produkthalters im geschlossenen Zustand, und
- Fig. 8: eine Darstellung eines weiteren Produkthalters mit getrennter Platte und Führungskulisse.

Mit 1 ist in Fig. 1 ein Produkthalter für eine Produktstange 2 eines nicht dargestellten Slicers bezeichnet. Der Produkthalter 1 besteht im wesentlichen aus einem Halterkörper 3, an dem Krallen 4 fixiert sind. Die Krallen 4 sind dabei um die der Produktstange 2 zugewandten Stirnseite 5 des Körpers 3 herum angeordnet. Im vorliegenden Ausführungsbeispiel ist die Stirnseite 5 quadratisch ausgebildet, so daß sich in Längssicht, also auf die Stirnseite des Halterkörpers 3 gesehen, eine quadratische Anordnung der Krallen 4 ergibt.

Die Krallen 4 sind ausgehend vom Halterkörper 3 länglich ausgebildet und knicken dann an ihrem vom Körper 3 wegweisenden, der Produktstange 2 zugewandten Ende 6 nach innen ab. Im Bereich des Endes 6 der Krallen 4 ist eine Platte 7 vorgesehen, an welche sich die Produktstange 2 anlegt. In der Platte 7 sind in diesem Ausführungsbeispiel Ausnehmungen 8 vorgesehen, durch welche die Krallen 4 hindurchragen. Die Ausnehmungen 8 sind dabei hier so geformt, daß die Krallen 4 sich nach innen, das heisst aufeinander zu bewegen, wenn die Platte 7 in Richtung des Halterkörpers 3 verschoben wird. Die Platte 7 wirkt dabei als Kulisse zur Positionsfestlegung der Krallen 4.

Durch diese Bewegung verkrallen sich die Endstücke 6 der Krallen 4 in der Produktstange 2 und fixieren diese relativ zum Produkthalter. Dabei dringen die Endstücke 6 zumindest teilweise in die Produktstange 2 ein. Zusätzlich wird die Produktstange 2 zwischen gegenüberliegenden Krallen 4 geklemmt.

Für ein besseres Eindringverhalten der Endstücke 6 in die Produktstange 2 können die Enden spitz zulaufen, wie in diesem Ausführungsbeispiel, aber auch andere Ausgestaltungen, wie zum Beispiel angeschrägt, angeschliffen, konkave und konvexe Formen sind denkbar.

Die Krallen 4 sind hier flach ausgebildet. Es sind aber auch andere Formen denkbar.

Krallen 4 aus federndem Stahl bzw. Edelstahl haben sich als besonders gut geeignet erwiesen. Andere Materialien sind denkbar. So können beispielsweise auch Krallen 4 aus Kunststoffen eingesetzt werden.

Das Endstück 6 der Krallen 4 verläuft zumindest mit einem zur Platte 7 parallelen Anteil. Wenn das Endstück 6 einen gegenüber der Platte 7 einen Anstellwinkel 9 aufweist, dringen die Endstücke 6 der Krallen 4 schräg in die Produktstange 2 ein und ziehen diese gegen die Platte 7, wodurch eine nochmals bessere Fixierung der Produktstange 2 relativ zum Produkthalter 1 sichergestellt ist. Anstellwinkel 9 kleiner 30° und besonders kleiner 20° haben sich als besonders vorteilhaft erwiesen. Hier werden die Produkte sehr gut geklemmt und das verbleibende Endstück, welches nicht aufgeschnitten werden kann, ist besonders klein. Zudem hat es sich gezeigt, daß das Eindringverhalten der Krallenenden 6 in das jeweilige Produkt besonders gut ist.

Das Verschieben der Platte 7 zum Halterkörper 3 hin kann entweder durch das Anstoßen der Produktstange 2 gegen die Platte 7 erfolgen. Um einen zu großen Verschiebeweg der Platte 7 zu verhindern ist ein Bewegungsanschlag 10 im Halterkörper 3 vorgesehen. Es ist auch denkbar, daß ein beispielsweise als Pneumatikzylinder 11 ausgebildeter Aktuator vorgesehen ist, der die Bewegung der Platte 7 relativ zum Halterkörper 3 definiert und vorgibt.

Zum Lösen eines Produktstangenrestes 2 von der Halteeinrichtung 1 werden diese voneinander weg gezogen bzw. wenn ein Aktuator vorgesehen ist, voneinander weg gedrückt. Die Krallenenden 6 fahren nach außen und lösen die Verbindung. Dabei verschiebt sich auch die Platte 7, so daß die Krallenenden 6 schlußendlich in der Platte 7 verschwinden.

Der Produktstangenrest 2 wird ausgestoßen.

Es ist in diesem Zusammenhang auch denkbar, daß ein zusätzlicher, hier nicht dargestellter Ausstoßer vorgesehen ist. Dieser wird beispielsweise mittig in der Platte 7 angeordnet und vermag durch diese hindurch in Richtung der Produktstange 2 zu stoßen.

Die beiden wesentlichen Bewegungszustände des Produkthalters 1 sind in den Fig. 1, offen und Fig. 2, geschlossen, Produktstange 2 geklemmt, dargestellt.

In den Fig. 3 und 4 ist eine weitere Ausgestaltung eines Produkthalters 21 dargestellt, wobei Fig. 3 die offen Stellung und Fig. 4 die geschlossene Stellung zeigt.

Hier sind wiederum an einem Halterkörper 23 Krallen 4 fixiert. Die Stirnseite 25 des Halterkörpers 23 ist hier rund ausgebildet. Andere Formen, wie beispielsweise oval, rechteckig oder dergleichen sind denkbar und werden auf die jeweils zu verarbeitenden Produktstangen 2 abgestimmt.

Die Krallen 4 greifen wiederum durch eine Platte 27 hindurch. Die Platte 27 ist ebenfalls rund ausgebildet und weist auf ihrer, der Produktstange 2 zugewandten Seite eine Vertiefung 28 auf, die ein abgerundetes Ende einer Produktstange 2 aufzunehmen vermag.

Trotz des runden Endes der Produktstange 2 liegt diese möglichst großflächig an der Platte 27 an und wird so sicher fixiert.

Es ist dabei auch denkbar, daß die Vertiefung 28 so ausgestaltet ist, daß ein nicht dargestellter Wurstzipfel in der Vertiefung 28 aufgenommen werden kann. Dabei ist es auch denkbar, daß eine Ausnehmung hierfür vorgesehen ist, welche durch die Platte 27 hindurch reicht.

Die Krallen 4 bzw. die Krallenendstücke 6 bewegen sich in diesem Ausführungsbeispiel radial. Durch eine Radiusverringerung wird die Produktstange 2 fixiert und geklemmt.

In den Fig. 5, 6 und 7 sind die beiden vorbeschriebenen Ausführungsbeispiele nochmals als Schaubilder dargestellt.

Fig. 8 zeigt ein drittes Ausführungsbeispiel. Hier ist wiederum ein Halterkörper 83 vorgesehen, an dem Krallen 4 fixiert sind. Am vom Halterkörper 83 abgewandten Ende der Krallen 4 ist eine Platte 87 vorgesehen, durch die die Krallen 4 hindurch ragen. Desweiteren ist eine Kulissenplatte 88 vorgesehen, welche zwischen der Platte 87 und dem Halterkörper 83 vorgesehen ist. Durch diese Kulissenplatte 88 ragen die Krallen 4 ebenfalls hindurch. Ein im Halterkörper 83 gelagerter, hier als Pneumatikzylinder 89 ausgebildeter Aktuator vermag die Kulissenplatte 88 zwischen der Platte 87 und dem Halterkörper 83 zu verschieben. Wird die Kulissenplatte 88 in Richtung der Platte 87 verschoben, so bewegen sich die Krallenenden 6 aufeinander zu, der Produkthalter 81 wird geschlossen und die Produktstange 2 verklemmt und fixiert. In Gegenrichtung bewegen sich die Krallenenden 6 voneinander weg. Der Produkthalter 81 wird geöffnet.

Zur Steuerung dieser im Gegensatz zu den vorhergehenden Ausführungsbeispielen umgedrehten Bewegungsprinzip kann ein Schaltkontakt vorgesehen sein, der beispielsweise durch die Platte 87 betätigt wird. Stößt die Produktstange 2 gegen die Platte 87, so wird die Klemmbewegung der Krallen 4 eingeleitet. In diesem Ausführungsbeispiel wird ein in Längsrichtung der Produktstange 2 gerichteter Bewegungsanteil der Krallen 4 weitgehend vermieden. Die Bewegung erfolgt im wesentlichen linear.

Die Produkthalter 1, 21 und 81 sind sehr gut reinigbar, da diese nur aus wenigen Teilen bestehen. Dies ist gerade im Lebensmittelbereich besonders wichtig.

Es ist denkbar, daß mehrere, zusammenwirkende Kulissen vorgesehen sind, um einen besonderen Bewegungspfad der Krallenenden 6 zu definieren.

Wesentlich für die Erfindung ist es, daß der Produkthalter 1, 21, 81 einen möglichst großen Bereich der Stirnfläche des zu haltenden Produktes erfasst. Dabei kann die jeweilige Platte sich an einen möglichst großen Bereich der Stirnfläche anlegen und/oder die Krallenenden 6 erfassen einen möglichst großen Bereich der Stirnfläche.

In diesem Zusammenhang ist es auch denkbar, daß die jeweilige Platte nur einen kleinen Bereich der Stirnfläche des Produktes erfasst und an diesem anliegt, die Krallenenden 6 jedoch einen wesentlich größeren Bereich der Stirnfläche erfassen. Das Produkt wird dennoch sicher gehalten. Im Extremfall ist ein direkter Kontakt der Platte und der Stirnfläche hier auch gar nicht notwendig, so daß die Fixierung der Produktstange ausschließlich über die Krallen erfolgt.

Die vorstehenden Ausführungsformen stellen Ausführungsbeispiele dar, die jedoch nicht als abschließend zu betrachten sind. Weitere Kombinationen und Ausgestaltungen innerhalb des Schutzbereiches sind denkbar.

## Patentansprüche

1. Produkthalter (1, 21, 81) insbesondere für mit einem Slicer aufzuschneidende Waren (2), **dadurch gekennzeichnet, daß** der Produkthalter (1, 21, 81) mit einer Vielzahl von Krallen (4) versehen ist.

2. Produkthalter nach Anspruch 1, **dadurch gekennzeichnet, daß** eine Platte (7, 27, 87) vorgesehen ist, welche sich an die aufzuschneidende Ware (2) anzulegen vermag, wobei die Platte (7, 27, 87) mindestens eine Öffnung (8) aufweisen kann, wobei wiederum eine zentrale und/oder mehrere entlang der Außenkontur der Platte (7, 27, 87) ausgerichtete wenigstens teilweise umlaufend angeordnete Öffnungen (8) und/oder Vertiefungen (28) vorgesehen sein können.

3. Produkthalter nach Anspruch 2, **dadurch gekennzeichnet, daß** die Krallen (4) durch Öffnungen (8) durch die Platte (7, 27, 87) hindurchragend angeordnet sind.

4. Produkthalter nach einem der Ansprüche 1 bis 3, **dadurch gekennzeichnet, daß** mindestens zwei gegeneinander ausgerichtete Krallen (4) vorgesehen sind.

5. Produkthalter nach einem der vorangehenden Ansprüche, **dadurch gekennzeichnet, daß** die Krallen (4) einen zumindest annähernd parallel zur Platte (7, 27) ausgerichteten Anteil aufweisen, wobei dieser Anteil einen Anstellwinkel (9) gegenüber der Platte (7, 27, 87) aufweisen kann.

6. Produkthalter nach einem der vorangehenden Ansprüche, **dadurch gekennzeichnet, daß** die Krallen (4) an ihrem der Ware (2) zugewandten Ende (6) verjüngt, angeschliffen oder geschärft ausgebildet sind und/oder daß dieses Ende (6) konturiert ausgebildet ist.

7. Produkthalter nach einem der vorangehenden Ansprüche, **dadurch gekennzeichnet, daß** die Krallen (4) aus Blech, Federstahl oder einem anderen geeigneten Material gefertigt sind.

8. Produkthalter nach einem der vorangehenden Ansprüche, **dadurch gekennzeichnet, daß** die Krallen (4) an ihrem von der Ware (2) abgewandten Ende fixiert sind.

9. Produkthalter nach einem der vorangehenden Ansprüche, **dadurch gekennzeichnet, daß** eine oder mehrere Kulissenplatten (7, 27, 88) vorgesehen sind, welche die Krallen (4) relativ zueinander zu bewegen vermögen, wobei die Kulissenplatte (7, 27) mit der Platte (7, 27) identisch sein kann.

10. Produkthalter nach einem der vorangehenden Ansprüche, **dadurch gekennzeichnet, daß** die Kulissenplatte (7, 27, 88) relativ zum fixierten Ende der Krallen (4) bewegt wird.

11. Produkthalter nach einem der vorangehenden Ansprüche, **dadurch gekennzeichnet, daß** die Kulissenplatte (7, 27) derart ausgebildet ist, daß die freien Enden (6) der Krallen (4) bei Bewegung der Kulissenplatte (7, 27) zum fixierten Ende der Krallen (4) hin aufeinander zu bewegt werden oder daß die Kulissenplatte (88) derart ausgebildet ist, daß die freien Enden (6) der Krallen (4) bei Bewegung der Kulissenplatte (88) vom fixierten Ende der Krallen (4) weg aufeinander zu bewegt werden.

12. Produkthalter nach einem der vorangehenden Ansprüche, **dadurch gekennzeichnet, daß** ein Aktuator, vorzugsweise ein Pneumatikzylinder (89) zum Bewegen der Kulissenplatte (88) vorgesehen ist.

13. Produkthalter nach einem der vorangehenden Ansprüche, **dadurch gekennzeichnet, daß** ein oder mehrere Sensoren, insbesondere Kontaktschalter oder dergleichen vorgesehen sind.

14. Produkthalter nach einem der vorangehenden Ansprüche, **dadurch gekennzeichnet, daß** mehrere Krallen (4) wenigstens annähernd umlaufend um die Platte (7, 27, 87) angeordnet sind, wobei die Krallen (4) ein Rechteck, einen Kreis oder dergleichen einschließen können.

15. Produkthalter nach einem der vorangehenden Ansprüche, **dadurch gekennzeichnet, daß** ein Ausstoßer vorgesehen ist, der mit einem Aktuator gekoppelt sein kann.

16. Produkthalter nach einem der vorangehenden Ansprüche, **dadurch gekennzeichnet, daß** die Platte (7, 27, 87) mit einem Aktuator ausgerüstet ist.

17. Produkthalter nach einem der vorangehenden Ansprüche, **dadurch gekennzeichnet, daß** Kulissenscheiben und/oder Umlenkhebel vorgesehen sind, welche die Bewegung der Krallen und/oder der Platte und/oder der Kulissenplatte definieren.

18. Produkthalter nach einem der vorangehenden Ansprüche, **dadurch gekennzeichnet, daß** der Produkthalter (1, 21, 81) im wesentlichen die Stirnfläche des zu haltenden Produktes einnimmt und/oder daß der Produkthalter (1, 21, 81) hygienisch und leicht reinigbar ausgebildet ist.
